# EUROPÄISCHE PATENTSCHRIFT

(11) **EP 0 422 563 B1**
(45) Veröffentlichungstag und Bekanntmachung des Hinweises auf die Patenterteilung: **26.07.1995**
(21) Anmeldenummer: 90119268.2
(22) Anmeldetag: 08.10.1990
(51) Int. Cl.: B65H 3/60, B65H 1/00, B65H 13/00

(54) **Verfahren zum Aufbrechen eines aus blattförmigem Gut gebildeten Stapels sowie Vorrichtung zur Durchführung des Verfahrens**
Method for force-opening of a pile of sheets and device for carrying out the method
Procédé pour rompre une pile des feuilles et dispositif pour mettre en oeuvre le procédé

(30) Priorität: 07.10.1989 DE 3933625
(43) Veröffentlichungstag der Anmeldung: 17.04.1991
(73) Patentinhaber: Mohr, Wolfgang, D-65719 Hofheim (DE)
(72) Erfinder: Mohr, Wolfgang, D-65719 Hofheim (DE)
(74) Vertreter: Quermann, Helmut, Dipl.-Ing.

(56) Entgegenhaltungen:
- EP-A- 0 021 396
- DE-A- 2 639 677
- DE-A- 2 723 162
- DE-A- 3 220 917
- DE-B- 1 951 887

## Beschreibung

Die Erfindung betrifft ein Verfahren zum Aufbrechen eines aus blattförmigem Gut gebildeten Stapels gemäß dem Oberbegriff des Anspruchs 1 sowie eine Vorrichtung zur Durchführung des Verfahrens gemäß dem Oberbegriff des Anspruchs 7 (DE-A-2 639 677). Unter dem Begriff "Aufbrechen" soll dabei das Trennen der einzelnen Blattlagen verstanden werden, die zum Beispiel durch atmosphärischen Druck, statische Aufladung, Klebwirkung durch Farbauftrag usw. aufeinander haften.

Vor dem Schneiden von blattförmigem Gut ist es in aller Regel erforderlich, die einzelnen Blattlagen in einem Rütteltisch kantengenau auszurichten. Voraussetzung hierfür ist, daß der zu rüttelnde Stapel aufgebrochen ist und sich somit die einzelnen Blattlagen relativ zueinander verschieben lassen. Das Aufbrechen erfolgt in aller Regel dadurch, daß der Blattstapel aus einer ebenen in eine gekrümmte Gestalt verformt wird, was zu einer Relativbewegung der einzelnen Blattlagen führt. Die Effektivität des Aufbrechens kann zusätzlich durch Einführen von Luftzwischen die einzelnen Blattlagen gesteigert werden.

Aus der DE-OS 27 23 162 ist es bekannt, mittels Greifern einen Teilstapel von einem Gesamtstapel zu entnehmen und zum Rütteltisch zu verfahren. Während dieses Transportes erfolgt eine Schwenkbewegung der den Stapel außen erfassenden Greifer zueinander, was die genannte Überführung des Stapels von der ebenen in die gekrümmte Ausbildung bedingt. Das Überführen und Aufbrechen des blattförmigen Gutes mittels einer Greiferanordnung weist den Nachteil auf, daß zum sicheren Erfassen des Stapels hohe Greiferkräfte auf diesen ausgeübt werden müssen und damit die Gefahr besteht, daß die Blattlagen des Stapels beschädigt werden. Zu berücksichtigen ist in diesem Zusammenhang, daß der Stapel ein beträchtliches Gewicht aufweisen kann, was in unmittelbarem Zusammenhang mit den aufzubringenden Greiferkräften zu sehen ist. Aus der DE-OS 26 49 959 ist es bekannt, den von einem Gesamtstapel abgenommenen Teilstapel mittels Greifern durch eine Zuführung zu ziehen, die an ihrem Einführende eben ausgebildet ist und von dort kontinuierlich in das dem Rütteltisch zugekehrte kreisbogenabschnittförmig gestaltete, oben offene Ausgabeende übergeht. Nachteilig ist bei einer derartigen Ausbildung der Zuführung, daß der Stapel in seinen zentralen Bereichen nicht aufgebrochen wird. Aus der DE-AS 19 51 887 ist es schließlich bekannt, den Stapel mittels einer Greifzange über eine nach oben gewölbte Führungsunterlage zu ziehen. Auch hier ist der Nachteil wieder darin zu sehen, daß kein Aufbrechen des Stapels im zentralen Bereich erfolgt.

Aufgabe der vorliegenden Erfindung ist es, ein Verfahren anzugeben, mit dem ein flächiges Aufbrechen des aus blattförmigem Gut gebildeten Stapels möglich ist. Unter blattförmigem Gut soll dabei primär Papier, Pappe, Kunststoffolie oder dgl. verstanden werden, das bedruckt oder unbedruckt sein kann. Aufgabe der Erfindung ist es ferner, eine Vorrichtung anzugeben, mit der mit baulich einfachen Mitteln das Aufbrechen möglich ist.

Das erfindungsgemäße Verfahren zum Aufbrechen des aus blattförmigem Gut gebildeten Stapels weist die Merkmale des Anspruches 1 auf.

Wesentlich ist bei dem vorliegenden Verfahren das Zusammenwirken des Druckelementes mit dem Stapel während dieser die Biegebewegung vollführt. Durch das Einwirken des Druckelementes während der genannten Bewegung werden die einzelnen Blattlagen voneinander getrennt. Es lassen sich dabei unterschiedliche Aufbrechvorgänge erzielen. So reicht es grundsätzlich aus, eine flexible Unterlage für den Stapel vorzusehen, die insgesamt gebogen wird, womit der Stapel eine konvexe oder konkave Wölbung erfährt. Grundsätzlich kann während des Überführens des Stapels aus der Ausgangsebene in die konvexe oder konkave Position bereits das Druckelement auf den Stapel abgesenkt werden, es ist aber auch möglich, das Druckelement erst dann abzusenken, wenn der Stapel bereits seine konvexe bzw. konkave Form eingenommen hat. Es ist nicht erforderlich, daß der Stapel eine horizontale Ausgangsebene einnimmt, solches wird jedoch als vorteilhaft erachtet, da der Stapel besonders einfach von der vorhergehenden Bearbeitungsstation in die Aufbrechstation überführt werden kann.

Eine besondere Ausgestaltung des erfindungsgemäßen Verfahrens ist gekennzeichnet durch eine als Tisch ausgebildete Unterlage zur Aufnahme des Stapels, wobei der Tisch zumindest im Bereich eines Endes ein der horizontalen Tischebene hochklappbaresTischteil aufweise, der Stapel im Bereich des Tischteiles aus der Tischebene hochgeklappt wird, auf den hochgeklappten Randbereich des Stapels das Druckelement aufgesetzt und bei einwirkendem Druckelement das Tischteil in Richtung der Tischebene zurückgeklappt wird. So erfolgt während des Hochklappens des Randbereiches des Stapels die Relativverschiebung der einzelnen Blattlagen des Stapels. Bei hochgeklapptem Randbereich wird das Druckelement auf den Stapel abgesetzt und bei einwirkendem Druckelement das Tischteil in Richtung der Tischebene zurückgeklappt, wobei es nicht erforderlich ist, daß das Druckelement so lange auf den Stapel einwirkt, bis das Tischteil in die Tischebene überführt ist. Letzteres wird jedoch als vorteilhaft angesehen. - In Abhängigkeit von einer Einwirkung oder aber einer fehlenden Einwirkung auf denjenigen Bereich des Stapels, der dem hochklappbaren Tischteil abgewandt ist, lassen sich unterschiedliche Aufbrechvorgänge erzielen. So reicht es zur Bewerkstelligung des erfindungsgemäßen Effektes aus, wenn nur ein Ende des Tisches mit einem hochklappbaren Tischteil versehen ist. Nach dem Hochklappen dieses Tischteiles, dem Aufsetzen des Druckelementes auf den Stapel führt das Absenken des Tischteiles bei einwirkendem Druckelement dazu, daß der Stapel mit schuppenartig in sich verschobenen Blattlagen vorliegt, somit der Stapel aufgebrochen ist. Es ist dabei nicht zwingend erforderlich, daß das dem hochklappbaren Tischteil abgewandte Ende des Tisches mit einem Anschlag für den Stapel versehen ist, um zu verhindern, daß der Stapel beim Anheben des hochklappbaren Tischteiles von diesem wegrutscht. Solches wird bereits deshalb nicht erforderlich sein, weil der Stapel üblicherweise wegen der zusammenhaftenden Blätter als Block vorliegt, der erst durch Anheben des hochklappbaren Tischteiles partiell aufgebrochen wird, abgesehen hiervon erfolgt in aller Regel aufgrund des Eigengewichtes des Stapels bereits keine Verschiebung beim Hochklappen des Tischteiles.
Es wird als bevorzugt angesehen, wenn der Tisch im Bereich gegenüberliegender Enden aus der Tischebene hochklappbare Tischteile aufweist, der Stapel im Bereich der Tischteile aus der Tischebene hochgeklappt wird, auf die hochgeklappten gegenüberliegenden Randbereiche des Stapels Druckelemente aufgesetzt und die Tischteile in Richtung der Tischebene zurückgeklappt werden, wobei zumindest das Zurückklappen des dem einen Randbereich des Stapels zugeordneten Tischteiles bei auf den betreffenden Stapelabschnitt einwirkendem Druckelement erfolgt. Es wird damit von zwei hochklappbaren Tischteilen ausgegangen, die den Stapel in gegenüberliegenden Randbereichen aus der Tischebene bewegen, was den Vorteil hat, daß in beiden Randbereichen ein Aufbrechen des Stapels erfolgt und zudem die gegensinnig bewegten Tischteile einer Verschiebung des Stapels während des Hochklappens der Tischteile entgegenwirken. Auch bei der Verwendung von zwei Tischteilen ergeben sich in der Arbeitsabfolge unterschiedliche Möglichkeiten der Einwirkung auf den Stapel mittels eines einem Randbereich des Stapels zugeordneten Druckelementes oder jedem Randbereich zugeordneter Druckelemente. So ist beispielsweise vorgesehen, nur auf einen Randbereich des Stapels mittels eines Druckelementes einzuwirken. Dies führt zu der zuvor beschriebenen Verschiebung der einzelnen Blattlagen des Stapels, der nach dem Zurückklappen der Tischteile im wesentlichen parallelogrammförmig vorliegt. Es besteht weiterhin die Möglichkeit, daß das Zurückklappen beider Tischteile in die Tischebene bei einwirkenden Druckelementen erfolgt, insbesondere daß das Zurückklappen gleichzeitig erfolgt. Ein solches Einwirken der Druckelemente führt dazu, daß die oberen Blattlagen in einem weniger gekrümmten Bogen zwischen den Druckelementen gespannt sind als die unteren Blattlagen und die Blattlagen damit verstärkt dazu neigen, sich voneinander zu lösen.

Unter dem Aspekt der beiden gleichzeitig einwirkenden Druckelemente kommt den über diese in den Stapel eingeleiteten Kräften erhöhte Bedeutung zu. So sollte die Druckkraft des jeweiligen auf den Stapel einwirkenden Druckelementes derart bemessen sein, daß die diesen zugewandten Blattlagen vor Erreichen der Reißfestigkeit des jeweiligen Blattes unter diesem durchrutschen können.

Um zu einem optimalen Aufbrechergebnis zu kommen, sollte das jeweilige Tischteil um einen Winkel von 30 bis 70°, vorzugsweise 45 bis 60° aus der Tischebene hochklappbar sein. Überdies wird es als vorteilhaft angesehen, wenn das jeweilige Druckelement im Bereich einer Schmalseite des Stapels auf diesen einwirkt und während der Einwirkung Blasluft im Bereich der Längsseiten des Stapels zwischen die Blätter geblasen wird.

Die erfindungsgemäße Vorrichtung zur Durchführung des Verfahrens weist die Merkmale des Anspruches 7 auf.

Die Vorrichtung weist zweckmäßig einen vertikal verfahrbaren Portalrahmen auf, der zwei mittels der zweiten Kraftmittel verschwenkbare Träger für das im jeweiligen Träger gelagerte Druckelement aufnimmt, sowie mit dritten, im jeweiligen Träger gelagerten Kraftmitteln versehen ist, die Haltehaken aufnehmen, welche in Wirkverbindung mit in den klappbaren Tischteilen vorgesehenen Haltenasen oder dgl. bringbar sind.

Die beiden Tischteile sollten zweckmäßig zwischen sich ein Mitteltischteil aufnehmen. Eine besondere Ausführungsform sieht in diesem Zusammenhang vor, daß jedem verschwenkbaren Tischteil ein Brückensegment zugeordnet ist, das das jeweilige verschwenkbare Tischteil und das Mitteltischteil teilweise überdeckt und parallel zur Schwenkachse des verschwenkbaren Tischteiles in diesem oder dem Mitteltischteil schwenkbar gelagert ist. Das Zusammenwirken von Mitteltischteil, den beiden hochklappbaren Tischteilen und den diesen zugeordneten gleichfalls hochklappbaren Brückensegmenten ermöglicht es, die Form des Tisches bei hochgeklappten Tischteilen einer weitgehend regelmäßig gekrümmten Form anzunähern, was wie zuvor beschrieben, grundsätzlich anzustreben ist, um eine gleichmäßige Krümmung des Stapels und damit maximale Relativbewegung der einzelnen Blätter zueinander zu erzielen. In diesem Sinne können weitere Brückensegmente vorgesehen sein, beispielsweise zwischen den Brückensegmenten und dem Mitteltischteil, die die mehrkantige Form des Tisches weiter an eine gekrümmte Tischform bzw. Unterlage annähern.

Die Kraftmittel zum Betätigen der Tischteile, der Druckelemente und der Haltehaken sind vorteilhaft als Pneumatik- oder Hydraulikzylinder ausgebildet.

Eine besondere Ausführungsform der Erfindung sieht vor, daß die Druckelemente als drehbare Walzen ausgebildet sind, die sich insbesondere über die gesamte Länge der Schmalseite des Tisches bzw. der Unterlage erstrecken. Die Druckelemente sollten mit Bremsvorrichtungen versehen sein, insbesondere mit bezüglich des Bremsmomentes einstellbaren Bremsvorrichtungen. Das Bremsmoment der Walzen ist so zu bemessen, daß diese abrollen, bevor die Reißgrenze des jeweiligen Blattes erreicht wird. Die Einleitung der Bremsmomente kann beispielsweise mittels in ihrer Vorspannung einstellbarer Tellerfedern erfolgen, die im Bereich der Lager der Walzen auf diese einwirken.

Gemäß einer besonderen Ausführungsform der Erfindung ist schließlich vorgesehen, daß die Vorrichtung in einem Gestell verfahrbar gelagert ist. Es bietet sich damit die Möglichkeit, den Rütteltisch in unmittelbarer Nähe zum Gesamtstapel, von dem der aufzubrechende Stapel entnommen werden soll, zu positionieren; die im Gestell gelagerte Vorrichtung wird nach dem Trennen des Stapels vom Gesamtstapel zwischen diese eingefahren, eine Greiferanordnung kann dann den Stapel auf dem Tisch ablegen, während der Verfahrbewegung des Tisches zum Rütteltisch erfolgt das Aufbrechen des Stapels, bei Erreichen einer Position des Tisches oberhalb des Rütteltisches ergreift die genannte Greiferanordnung oder eine andere Greiferanordnung den aufgebrochenen Stapel, es verfährt der Tisch bzw. die Vorrichtung wieder in Richtung des Gesamtstapels, hierbei wird der aufgebrochene Stapel auf dem Rütteltisch abgelegt, usw.

Weitere Merkmale der Erfindung sind in der Beschreibung der Figuren und in den Unteransprüchen dargestellt, wobei bemerkt wird, daß alle Einzelmerkmale und alle Kombinationen von Einzelmerkmalen erfindungswesentlich sind.

In den Figuren ist eine Vorrichtung zur Durchführung des Verfahrens beispielsweise dargestellt, ohne auf diese beschränkt zu sein. Es zeigt.
- Figur 1: die Vorrichtung zum Aufbrechen eines aus blattförmigem Gut gebildeten Stapels, dargestellt in einer Seitenansicht bei nicht ausgeschwenkten Tischteilen ohne einen auf dem Tisch aufliegenden Blattstapel sowie bei angehobenem Portalrahmen und hochgeschwenkten Schwenkrahmen,
- Figur 2: eine Ansicht gemäß Figur 1, mit abgesenktem Portalrahmen und niedergeschwenkten Schwenkrahmen mit auf die Tischoberfläche abgesenkten Druckelementen,
- Figur 3: eine Draufsicht der in Figur 2 gezeigten Vorrichtung,
- Figur 4: eine Stirnansicht der Vorrichtung bei abgesenktem Portalrahmen und ausgeschwenkten Tischteilen jedoch aus zeichnerischen Gründen ohne Darstellung der Druckelemente,
- Figur 5: eine Ansicht gemäß Figur 1, jedoch mit einem auf dem Tisch aufliegenden Blattstapel, bei abgesenktem Portalrahmen und hochgeschwenkten Schwenkrahmen
- Figur 6: eine Ansicht gemäß Figur 5, jedoch mit angehobenen Tischteilen und auf die Stapeloberfläche einwirkenden Druckelementen,
- Figur 7: eine Ansicht gemäß Figur 6, jedoch mit teilweise abgesenkten Tischteilen bei einwirkenden Druckelementen,
- Figur 8: eine Ansicht gemäß Figur 6, mit einem hochgeklappten und einem eingeklappten Tischteil und einem auf den dem hochgeklappten Tischteil zugeordneten Stapelbereich einwirkenden Druckelement, und
- Figur 9: eine Ansicht gemäß Figur 8, jedoch mit vertauschten Positionen der Tischteile und der Druckelemente.

Die Figuren 1 bis 4 dienen der Erläuterung des grundsätzlichen Aufbaus der erfindungsgemäßen Vorrichtung, die Figuren 5 bis 9 veranschaulichen das mit der Vorrichtung durchführbare Verfahren zum Aufbrechen des in Stapelform vorliegenden blattförmigen Gutes.

Die Figuren 1 bis 4 zeigen einen Tisch 1, der bezüglich der senkrecht zu den Blattebenen verlaufenden Ebenen 2 bzw. 3 symmetrisch aufgebaut ist. Er weist ein Mitteltischteil 4 sowie zwei sich unmittelbar an in Längsrichtung des Tisches 1 gegenüberliegende Stirnseiten des Mitteltisches 4 anschließende und um Achsen 8 schwenkbare Tischteile 7 auf. Das Mitteltischteil 4 ist jeweils benachbart zu den Tischteilen 7 im Bereich seiner Auflageebene, das heißt oben, mit einem Rücksprung 5 versehen, und das jeweilige Tischteil 7 gleichfalls oben und benachbart dem Mitteltischteil 4 mit einem Rücksprung 9 (siehe Figur 6).

Der jeweilige Rücksprung 5 erstreckt sich dabei etwa über 1/4 der Länge des Mitteltischteiles 4 und der jeweilige Rücksprung 9 über etwa 1/3 der Länge des jeweiligen schwenkbaren Tischteiles 7. Im Übergang vom Mitteltischteil 4 zum Rücksprung 5 weist der jeweilige Rücksprung 5 ein um eine Achse 10 schwenkbares Brückensegment 11 auf. Die Stärke der Tischteile 7 und der Brückensegmente 11 sowie die Abmessungen der Rücksprünge 5 und 9 sind so bemessen, daß bei eingeschwenkten Tischteilen 7 und damit auch eingeschwenkten Brückensegmenten 11 die Oberfläche des Mitteltischteiles 4 eine Ebene mit den oberen Flächen der Tischteile 7 und Brückensegmente 11 bildet. Beim Hochklappen der Tischteile 7 gleiten die Brückensegmente 11 mit ihren freien Enden 12 in den Rücksprüngen 9, bis sie bei Erreichen der maximal ausgeklappten, um einen Winkel von etwa 55° ausgeschwenkten Stellung der Tischteile 7 benachbart zu der den Rücksprung 9 bildenden hinterschneidung 13 im jeweiligen Tischteil 7 zu liegen kommen. Die Erstreckung des jeweiligen eingefahrenen Tischteiles 7 beträgt in Längsrichtung des Tisches 1 jeweils etwa 60 % der halben Tischlänge und zusammen mit den jeweiligen Brückensegmenten 11 etwa 80 % der halben Tischlänge. Der maximale Schwenkbereich der Tischteile 7 ist nicht auf den konkreten Schwenkwert von 55° beschränkt, er wird sich üblicherweise in einem Winkelbereich von 30 bis 70°, vorzugsweise 45 bis 60° bewegen. Insbesondere die Darstellung der Figur 6 verdeutlicht, daß in der hochgeklappten Stellung der Tischteile 7 und der Brückensegmente 11 durch diese und das Mitteltischteil 4 eine nahezu gleichmäßig gekrümmte Kurve vorgegeben wird, wobei es selbstverständlich im Rahmen der vorliegenden Erfindung liegt, mehrere Brückensegmente vorzusehen, so daß sich beim Ausfahren der Tischteile die Auflagekontur des Tisches einer stetigen Kurvenform annähert.

Mit den Tischteilen 7 sind beabstandet zu den Achen 8 nach unten gerichtete Schwenkarme 14 starr verbunden, an derem jeweiligen freien Ende die Kolbenstange 15 eines im Tisch 1 gelagerten Pneumatikzylinders 16 angreift. Im Punkt 15a ist die jeweilige Kolbenstange 15 gelenkig mit dem Schwenkarm 14, im Punkt 16a der jeweilige Zylinder 16 gelenkig mit dem Tisch 1 verbunden.

Insbesondere Figur 4 verdeutlicht die Lagerung des Tisches 1 in einem Gestell 17, das in Längsrichtung des Tisches 1 in einem Winkelständer 18 verschieblich gelagert ist. Mit den Bezugsziffern 19 sind die Längsführungen des den Tisch 1 aufnehmenden Gestelles 17 bezeichnet. Der Figur ist darüber hinaus zu entnehmen, daß sich die Breite der Tischteile 7 nahezu über die Gesamtbreite des Tisches 1 erstreckt, und daß jeweils zwei Brückensegmente 11 nebeneinander angeordnet sind, die jeweils etwa 1/4 so breit wie der Tisch sind.

Oberhalb des Tisches 1 weist das Gestell 17 einen horizontalen, sich senkrecht zu den Längsführungen 19 bis nahezu zum gegenüberliegenden Ende des Tisches 1 oberhalb diesem erstreckenden Träger 20 auf, an dem über beabstandet zueinander angeordnete, vertikale Führungen 21 ein sich nahezu über die Gesamtbreite des Tisches 1 erstreckender, vertikal verfahrbarer Portalrahmen 22 geführt ist. Der Portalrahmen 22 besteht im wesentlichen aus einem unterhalb des Trägers 20 angeordneten Mittelträger 23 und zwei beabstandet zu diesem angeordneten Außenträgern 24a und 24b, wobei Mittelträger 23 und die Außenträger 24a bw. 24b über jeweils zwei kurze Längsträger 25 miteinander verbunden sind. Mit dem Mittelträger 23 sind die beiden als Rohre ausgebildeten Führungen 21 verbunden, die jeweils eine nicht näher gezeigte Führungsbohrung im Träger 20 durchsetzen. Mit dem Träger 20 ist ferner ein Pneumatikzylinder 26 verbunden, dessen Kolbenstange 27 mittig zwischen den beiden Führungen 21 am Mittelträger 23 angreift.

An den gegenüberliegenden Enden von Mittelträger 23 und Außenträgern 24a, 24b ist mit dem jeweiligen Ende ein Trägerrahmen 28 verbunden, der symmetrisch zur Achse 2 aufgebaut ist und einen horizontalen Mittelabschnitt 29 sowie zwei unter einem Winkel von etwa 120° zu diesem, nach unten gerichte Schenkelabschnitte 30a und 30b aufweist. In Gelenken 31 im Bereich der freien Enden der Schenkelabschnitte 30a, 30b sind Trager 32 gelagert, wobei der Abstand der Gelenke 31 des jeweiligen Tragrahmens 28 dem Abstand der Achsen 8 des Tisches 1 entspricht. Im Bereich eines Endes der Außenträger 24a und 24b sind in Lagerflanschen 33 Pneumatikzylinder 34 um Lagerpunkte 35 schwenkbar gelagert, wobei die Kolbenstange 36 des jeweiligen der beiden Pneumatikzylinder 34 an einem die beiden zugeordneten Träger 32 verbindenden Querträger 37 im Punkt 38 gelenkig angreift. In der abgesenkten Position des Portalrahmens 22 gemäß der Darstellung in Figur 2 und der dort gezeigten ausgeschwenkten Position der zusammen mit dem Querträger 37 jeweils den Schwenkrahmen bildenden Träger 32 sind deren dem Gelenk 31 abgewandten Bereiche 32a im wesentlichen horizontal orientiert.

Im Bereich des jeweiligen freien Endes der Trägerbereiche 32a weisen diese senkrecht zu diesen, nach unten gerichtete Ansätze 39 auf, wobei zwischen jeweils zwei zugeordneten Ansätzen 39 eine Druckrolle 40 gelagert ist. Diese erstreckt sich damit nahezu über die gesamte Breite des Tisches 1. Die Druckrollen 40 sind mit nicht näher gezeigten einstellbaren Bremsvorrichtungen, beispielsweise in Form von Tellerfedern, versehen, so daß sie sich bei Überschreiten eines definierten Drehmomentes drehen können. In einem sich oberhalb des jeweiligen Trägerbereiches 32a erstreckenden und mit dem Träger 32 verbundenen Lagerflansch 41 ist um eine parallel zur Lagerachse 31 angeordneten Achse 42 jeweils ein vertikal orientierter Pneumatikzylinder 43 schwenkbar gelagert, dessen nach unten orientierte Kolbenstange 44 jeweils einen außerhalb der Kontur des Tisches 1 angeordneten Entlastungshaken 45 aufnimmt. Entsprechend sind die jeweiligen Tischteile 7 an ihren Breitseiten mit außen vorstehenden Haltestiften 46 versehen. Die Entlastungshaken 45 können in einer bestimmten Betriebsstellung mit der Hakenöffnung zum Mitteltischteil 4 gerichtet die Haltestifte 46 umschließen. Seitlich des jeweiligen Entlastungshakens 45 ist mit dem Trägerbereich 32a des Trägers 32 eine Lagerplatte 47 verbunden, die im Bewegungsweg des Entlastungshakens 45 einen Anschlagstift 48 aufweist. Auf der dem Mitteltischteil 4 zugewandten Seite weist der jeweilige Entlastungshaken 45 eine in Richtung der Kolbenstange 44 zum Mitteltischteil 4 gerichtete abgeknickte Schräge 49 auf. Bei fast vollständig ausgefahrenem Entlastungshaken 45 stößt dieser mit seiner Schräge 49 gegen den Anschlagstift 48, so daß bei fehlendem Eingriff mit dem Haltestift 46 der Entlastungshaken 45 aus dem Weg des Haltestiftes 46 verschwenkt wird.

Verdeutlicht ist in den Figuren 1 bis 4 schließlich die auf die Tischlängsachse bezogen außermittige Anordnung eines Niederhalters 50, der mittels eines mit dem Mittelträger 23 verbundenen Pneumatikzylinders 51 vertikal beweglich ist.

Anhand der Figuren 5 bis 9 wird nachfolgend die Funktionsweise der soweit beschriebenen Vorrichtung erläutert:
Vor dem Beschicken des Tisches 1 mit einem aus einzelnen Blättern 52 gebileten Stapel 53 befindet sich die Vorrichtung in der in Figur 5 gezeigten Position, das heißt es sind die Tischteile 7 und die Brückensegmente 11 eingeklappt, so daß der Tisch 1 eine ebene Auflagefläche besitzt, ferner ist der Trägerrahmen 28 bei hochgeschwenkten Trägern 32 abgesenkt. Mittels einer nicht dargestellten Greiferanordnung wird ein Stapel 53 beispielsweise von einem gleichfalls nicht gezeigten Gesamtstapel entnommen und symmetrisch zu den Ebenen 2 und 3 auf dem Tisch 1 abgelegt und dort nach Niederfahren des Niederhalters 50 geklemmt. Danach wird der Greifer wieder aus dem Bereich des Tisches 1 verfahren. Der auf dem Tisch 1 aufliegende, vom Gesamtstapel abgetrennte Stapel 53 bildet nach dem Aufliegen auf dem Stapel 1 in aller Regel einen geschlossenen Block, das heißt es können die einzelnen Blätter 52 nicht ohne weiteres zueinander verschoben werden, was Voraussetzung für ein kantengenaues Ausrichten des Stapels in einem nachfolgenden, nicht näher gezeigten Rütteltisch ist.

Nach dem Auflegen des Stapels 53 auf dem Tisch 1 werden die Pneumatikzylinder 16 beaufschlagt und bewirken ein Hochklappen der Tischteile 7 und damit auch der Brückensegmente 11 in die in Figur 6 gezeigte Position. In dieser Stellung sind die Blattlagen ausgehend von der neutralen Ebene 2 zu den Rändern 54a und 54b hin in zunehmendem Maße verschoben, so daß im Verschiebungsbereich die Blockbildung bereits aufgehoben ist. Beim Hochklappen der Tischteile 7 gelangen die Druckrollen 40 im Bereich der Stapelränder 54a und 54b in Anlage mit dem Stapel 53 und es hintergreifen die Entlastungshaken 45 die Haltestifte 46. Durch ein definiertes Einfahren der Kolbenstange 44 der hakenseitigen Pneumatikzylinder 43 wird über die jeweilige Druckrolle 40 eine vorbestimmte Druckkraft auf den Stapel 53 ausgeübt (Figur 6). Spätestens zu diesem Zeitpunkt wird die Klemmung des Stapels 53 durch Hochfahren des Niederhalters aufgehoben. Werden nun die Tischteile 7 und damit die Brückensegmente 11 durch Betätigung der Pneumatikzylinder 16 zurückgeschwenkt, bei gleichzeitiger Nachführung der Druckrollen 40 infolge des Kraft- und Formschlusses mittels der Entlastungshaken 45 und Entlastung der Pneumatikzylinder 34, bewirkt dies eine von den unteren zu den oberen Blattlagen zunehmende Streckung der einzelnen Blätter 52, die sich damit voneinander lösen (Figur 7). In diesem Moment wird mittels einer Vielzahl, seitlich am Tisch 1 angeordneter Luftdüsen 55 (Figur 4) Luft zwischen die einzelnen Blätter 52 geblasen. Beim weiteren Absenken der Tischteile 7 und der Brückensegmente 11 bei gleichzeitigem Nachführen der Druckrollen 40 wird bei vollständig gespannten oberen Blattlagen das eingestellte Bremsmoment der Druckrollen 40 überschritten, so daß diese auf dem obersten Blatt 52 nach außen abrollen.

Sobald die Tischteile 7 und die Brückensegmente 11 vollständig eingeklappt sind, werden die Kolbenstangen 44 der hakenseitigen Pneumatikzylinder 43 ausgefahren, womit die Entlastungshaken 45 nach einer entsprechenden Schwenkbewegung infolge deren Anlage an den Anschlagstiften 48 außer Eingriff mit den Haltestiften 46 gelangen, so daß dann die Druckrollen 40 durch Verschwenken der Träger 32 mittels der Pneumatikzylinder 34 vom Stapel 53 abgehoben werden können. Durch die nicht gezeigten Greifer kann dann der aufgebrochene Stapel 53 der Weiterverarbeitung, insbesondere der Rüttelstation zugeführt werden. Abgesehen hiervon besteht selbstverständlich die Möglichkeit, den Aufbrechvorgang, wie in den Figuren 5 bis 7 dargestellt, mehrfach zu wiederholen, unter Umständen auch nach vorheriger Drehung des Stapels 53 auf dem Tisch 1 um 90°.

Um ein vollständiges Aufbrechen des Stapels 53 zu gewährleisten, ist sicherzustellen, daß die Druckrollen 40 immer möglichst nahe der Stapelränder 54a und 54b auf diesen aufgesetzt werden und eine Nachführung der Druckrollen 40 beim Absenken der Tischteile 7 und Brückensegmente 11 erfolgt.

Figur 8 zeigt einen Verfahrensabschnitt, der sich insbesondere im Anschluß an den in den Figuren 5 bis 7 dargestellten Aufbrechvorgang anbietet. So sind im Anschluß an diesen Verfahrensablauf die Tischteile 7 und die Brückensegmente 11 erneut in die Figur 6 gezeigte ausgeklappte Position zu verschwenken, wobei jedoch sicherzustellen ist, daß nur die dem Stapelrand 54a zugeordnete Druckrolle 40 auf den Stapel 53 einwirkt. Beim Einklappen der Tischteile 7 und Brückensegmente 11, wobei die Tischteile 7 nicht zwangsläufig zeitgleich abgesenkt werden müssen, fixiert die dem Rand 54a des Stapels 53 zugeordnete Druckrolle 40 diesen Stapelbereich, so daß der Stapel 53 bei eingefahrenen Tischteilen 7 und Brückensegmenten 11 parallelogrammförmig vorliegt. Ein derartiges Aufbrechen ist zweckmäßig, wenn - bezogen auf die Darstellung der Figur 8 - der Stapel 53 anschließend rechts anliegend in einer Rüttelstation gerüttelt werden soll. Bei Beaufschlagung nur mittels der rechten Drukkrolle 40 - wie in Figur 9 gezeigt - ergibt sich eine entgegengesetzte Form des Stapels 53, mit der Möglichkeit einer linken Anlage in einer nachfolgenden Rüttelstation.

### Bezugszeichenliste

- 1: Tisch
- 2: Ebene
- 3: Ebene
- 4: Mitteltischteil
- 5: Rücksprung
- 7: Tischteil
- 8: Achse
- 9: Rücksprung
- 10: Achse
- 11: Brückensegment
- 12: freies Ende
- 13: Hinterschneidung
- 14: Schwenkarm
- 15: Kolbenstange
- 15a: Gelenkpunkt
- 16: Pneumatikzylinder
- 16a: Gelenkpunkt
- 17: Gestell
- 18: Winkelständer
- 19: Längsführung
- 20: Träger
- 21: Führung
- 22: Portalrahmen
- 23: Mittelträger
- 24a: Außenträger
- 24b: Außenträger
- 25: Längsträger
- 26: Pneumatikzylinder
- 27: Kolbenstange
- 28: Trägerrahmen
- 29: Mittelabschnitt
- 30a: Schenkelabschnitt
- 30b: Schenkelabschnitt
- 31: Gelenk
- 32: Träger
- 32a: Trägerbereich
- 33: Lagerflansch
- 34: Pneumatikzylinder
- 35: Lagerpunkt
- 36: Kolbenstange
- 37: Querträger
- 38: Punkt
- 39: Ansatz
- 40: Druckrolle
- 41: Lagerflansch
- 42: Achse
- 43: Pneumatikzylinder
- 44: Kolbenstange
- 45: Entlastungshaken
- 46: Haltestift
- 47: Lagerplatte
- 48: Anschlagstift
- 49: Schräge
- 50: Niederhalter
- 51: Pneumatikzylinder
- 52: Blatt
- 53: Stapel
- 54a: Rand
- 54b: Rand
- 55: Luftdüse

## Patentansprüche

1. Verfahren zum Aufbrechen eines aus blattförmigem Gut gebildeten Stapels (53), mit einem Tisch (1) zur Aufnahme des Stapels (53), wobei der Tisch (1) im Bereich eines Endes ein aus der horizontalen Tischebene klappbares Tischteil (7, 11) aufweist und diesem Tischteil (7, 11) ein oberhalb des Tischteiles (7, 11) angeordnetes und auf dieses zustellbares Druckelement (40) zugeordnet ist, **dadurch gekennzeichnet**, daß das Tischteil (7, 11) hochklappbar ist und der Tisch (1) am dem hochklappbaren Tischteil (7, 11) gegenüberliegenden Ende ein weiteres hochklappbares Tischteil (7, 11) aufweist, wobei das Zurückklappen desjenigen Tischteiles (7, 11), dem das Druckelement (40) zugeordnet ist, bei auf den betreffenden Stapelabschnitt einwirkendem Druckelement (40) erfolgt.

2. Verfahren nach Anspruch 1, **dadurch gekennzeichnet**, daß die Tischteile (7, 11) nacheinander in Richtung der Tischebene zurückgeklappt werden.

3. Verfahren nach Anspruch 1, **dadurch gekennzeichnet**, daß dem weiteren Tischteil (7, 11) ein oberhalb dieses Tischteiles (7, 11) angeordnetes und auf dieses zustellbares Druckelement (40) zugeordnet ist, wobei bei einwirkenden Druckelementen (40) das Zurückklappen der Tischteile (7, 11) in die Tischebene gleichzeitig erfolgt und die Druckkraft des jeweiligen, auf den Stapel (53) einwirkenden Druckelementes (40) derart bemessen ist, daß die diesem zugewandten Blattlagen vor Erreichen der Reißfestigkeit des jeweiligen Blattes (52) unter diesem durchrutschen.

4. Verfahren nach einem der Ansprüche 1 bis 3, **dadurch gekennzeichnet**, daß das jeweilige Druckelement (40) im Bereich einer Schmalseite des Stapels (53) auf dieses einwirkt und während der Einwirkung Blasluft im Bereich der Längsseiten des Stapels (53) zwischen die Blätter (52) geblasen wird.

5. Verfahren nach einem der Ansprüche 1 bis 4, **dadurch gekennzeichnet**, daß das jeweilige Tischteil (7) um einen Winkel von 30 bis 70°, vorzugsweise 45 bis 60° aus der Tischebene hochklappbar ist.

6. Verfahren nach einem der Ansprüche 1 bis 5, **dadurch gekennzeichnet**, daß Mittel (50) vorgesehen sind, die den Stapel (53) bis zur Anlage des bzw. der Druckelemente (40) am Stapel (53) reibschlüssig oder formschlüssig festlegen.

7. Vorrichtung zur Durchführung des Verfahrens nach einem der vorhergehenden Ansprüche, mit einem Tisch (1), einem im Bereich eines Endes des Tisches aus der horizontalen Tischebene klappbaren Tischteil (7, 11) und einem diesem Tischteil zugeordneten, oberhalb des Tischteiles angeordneten und auf dieses zustellbaren Druckelement (40), **dadurch gekennzeichnet**, daß der Tisch (11) am dem hochklappbaren Tischteil (7, 11) gegenüberliegenden Ende ein weiteres hochklappbares Tischteil (7, 11) aufweist, wobei dieses weitere Tischteil ein oberhalb diesem angeordnetes und auf dieses zustellbares Druckelement (40) aufweist, sowie die beiden Tischteile (7, 11) um parallel zueinander angeordnete Schwenkachsen mittels erster Kraftmittel (16) verschwenkbar und die Druckelemente (40) mittels zweiter Kraftmittel (34) in Richtung der Tischteile (7) zustellbar sind.

8. Vorrichtung nach Anspruch 7, **gekennzeichnet** durch einen vertikal verfahrbaren Portalrahmen (22), der zwei mittels der zweiten Kraftmittel (34) verschwenkbare Träger (32) für das im jeweiligen Träger (32) gelagerte Druckelement (40) aufnimmt, sowie mit dritten, im jeweiligen Träger (32) gelagerten Kraftmitteln (43), die Entlastungshaken (45) aufnehmen, welche in Wirkverbindung mit in den klappbaren Tischteilen (7) vorgesehenen Haltestiften (46) oder dgl. bringbar sind.

9. Vorrichtung nach Anspruch 7 oder 8, **dadurch gekennzeichnet**, daß die beiden Tischteile (7, 11) zwischen sich ein Mitteltischteil (4) aufnehmen.

10. Vorrichtung nach Anspruch 9, **dadurch gekennzeichnet**, daß jedem verschwenkbaren Tischteil (7) ein Brückensegment (11) zugeordnet ist, das das jeweilige verschwenkbare Tischteil (7) teilweise überdeckt und parallel zur Schwenkachse (8) des verschwenkbaren Tischteils (7) in diesem oder benachbart dem Mitteltischteil (4) schwenkbar gelagert ist.

11. Vorrichtung nach einem der Ansprüche 7 bis 10, **dadurch gekennzeichnet**, daß die Kraftmittel (16, 26, 34, 43, 51) der Vorrichtung als Pneumatik- oder Hydraulikzylinder ausgebildet sind.

12. Vorrichtung nach einem der Ansprüche 7 bis 11, **dadurch gekennzeichnet**, daß die Druckelemente als Druckrollen (40) ausgebildet sind, die sich insbesondere über die gesamte Schmalseite des Tisches (1) erstrecken.

13. Vorrichtung nach Anspruch 12, **dadurch gekennzeichnet**, daß die Druckelemente (40) mit Bremsvorrichtungen versehen sind, insbesondere mit in ihrem Bremsmoment einstellbaren Bremsvorrichtungen.

14. Vorrichtung nach einem der Ansprüche 7 bis 13, **dadurch gekennzeichnet**, daß die Vorrichtung in einem Gestell (17) horizontal verfahrbar angeordnet ist.

## Claims

1. Process for breaking open a stack (53) formed from sheets, having a table (1) for receiving the stack (53), the table (1) exhibiting, in the region of one end, a table part (7, 11) which can be swung out of the horizontal table plane, and said table part (7, 11) being assigned a pressure-exerting element (40) which is arranged above the table part (7, 11) and can be advanced towards the same, characterized in that the table part (7, 11) can be swung up and the table (1) exhibits, at the end located opposite the swing-up table part (7, 11), a further swing-up table part (7, 11), the swinging-back of that table part (7, 11) to which the pressure-exerting element (40) is assigned taking place when the pressure-exerting element (40) is acting on the relevant stack section.

2. Process according to Claim 1, characterized in that the table parts (7, 11) are swung back one after the other in the direction of the table plane.

3. Process according to Claim 1, characterized in that the further table part (7, 11) is assigned a pressure-exerting element (40) which is arranged above said table part (7, 11) and can be advanced towards the same, the swinging-back of the table parts (7, 11) into the table plane taking place at the same time as the pressure-exerting elements (40) act on the stack, and the compressive force of the respective pressure-exerting element (40) acting on the stack (53) is set such that the sheet layers directed towards said pressure-exerting element, before reaching the tear strength of the respective sheet (52), slip through beneath said pressure-exerting element.

4. Process according to one of Claims 1 to 3, characterized in that the respective pressure-exerting element (40) acts on the stack (53) in the region of a narrow side of said stack and, as the pressure-exerting element acts on said stack, blowing air is blown between the sheets (52), in the region of the longitudinal sides of the stack (53).

5. Process according to one of Claims 1 to 4, characterized in that the respective table part (7) can be swung up out of the table plane by an angle of from 30 to 70°, preferably from 45 to 60°.

6. Process according to one of Claims 1 to 5, characterized in that provision is made for means (50) which secure the stack (53) in a frictionally locking or positively locking manner until the pressure-exerting element or elements (40) comes/come to bear against the stack (53).

7. Apparatus for carrying out the process according to one of the preceding claims, having a table (1), having a table part (7, 11) which can be swung out of the horizontal table plane in the region of one end of the table, and having a pressure-exerting element (40) which is assigned to said table part, is arranged above the table part and can be advanced towards said table part, characterized in that the table (11) exhibits, at the end located opposite the swing-up table part (7, 11), a further swing-up table part (7, 11), said further table part exhibiting a pressure-exerting element (40) which is arranged above said table part and can be advanced towards the same, and it being possible for the two table parts (7, 11) to be pivoted about mutually parallel pivot axes by means of first force-exerting means (16), and it being possible for the pressure-exerting elements (40) to be advanced in the direction of the table parts (7) by means of second force-exerting means (34).

8. Apparatus according to Claim 7, characterized by a vertically displaceable portal frame (22) which receives two supports (32), which can be pivoted by means of the second force-exerting means (34) and are intended for the pressure-exerting element (40) mounted in the respective support (32), and is provided with third force-exerting means (43) which are mounted in the respective support (32) and receive relief hooks (45) which can be brought into operative connection with retaining pins (46) or the like provided in the swing-action table parts (7).

9. Apparatus according to Claim 7 or 8, characterized in that the two table parts (7, 11) receive a central table part (4) between them.

10. Apparatus according to Claim 9, characterized in that each pivotable table part (7) is assigned a bridge segment (11) which partially covers over the respective pivotable table part (7) and is mounted pivotably, in parallel to the pivot axis (8) of the pivotable table part (7), in said table part or adjacent to the central table part (4).

11. Apparatus according to one of Claims 7 to 10, characterized in that the force-exerting means (16, 26, 34, 43, 51) of the apparatus are designed as pneumatic or hydraulic cylinders.

12. Apparatus according to one of Claims 7 to 11, characterized in that the pressure-exerting elements are designed as pressure-exerting rollers (40) which extend, in particular, over the entire narrow side of the table (1).

13. Apparatus according to Claim 12, characterized in that the pressure-exerting elements (40) are provided with braking devices, in particular with braking devices which can be adjusted in terms of their braking moment.

14. Apparatus according to one of Claims 7 to 13, characterized in that the apparatus is arranged such that it can be displaced horizontally in a framework (17).

## Revendications

1. Procédé pour rompre une pile (53) formée de produits en feuille, comprenant une table (1) recevant la pile (53), la table (1) ayant au niveau d'une extrémité, une partie de table (7, 11) qui peut se relever par basculement à partir du plan horizontal de la table et un élément de pression (40) associé à cette partie de table (7, 11) au-dessus de cette partie de table (7, 11) et qui peut se rapprocher de celle-ci, caractérisé en ce que la partie de table (7, 11) est relevable et la table (1) comporte à son extrémité opposée à la partie de table relevable (7, 11) une autre partie de table relevable (7, 11), le basculement en retour de la partie de table (7, 11) à laquelle est associé l'élément de pression (40) se faisant avec l'élément de pression (40) agissant sur la partie correspondante de la pile.

2. Procédé selon la revendication 1, caractérisé en ce que les parties de table (7, 11) sont basculées en retour, successivement, en direction du plan de la table.

3. Procédé selon la revendication 1, caractérisé en ce qu'à l'autre partie de table (7, 11) et au-dessus de celle-ci (7,11) est associé un élément de pression (40) qui peut être rapproché de cette partie de table, et lorsque les éléments de pression (40) agissent, les parties de table (7, 11) sont rabattues simultanément dans le plan de la table, la poussée de chaque élément de pression (40) agissant sur la pile (53) étant dimensionnée pour que les couches de feuilles tournées vers cet élément de pression glissent sous celui-ci avant que l'on arrive à la résistance de rupture de la feuille respective (52).

4. Procédé selon l'une des revendications 1 à 3, caractérisé en ce que l'élément de pression (40) respectif agit sur la pile (53) au niveau d'un petit côté de la pile et pendant l'opération, de l'air est soufflé dans la zone des grands côtés de la pile (53) entre les feuilles (52).

5. Procédé selon l'une des revendications 1 à 4, caractérisé en ce que la partie de table (7) respective peut être relevée d'un angle de 30° à 70°, de préférence de 45 à 60° hors du plan de la table.

6. Procédé selon l'une des revendications 1 à 5, caractérisé par des moyens (50) qui fixent la pile (53) par une liaison de frottement ou de forme sur la pile (53), jusqu'à ce que le ou les éléments de pression (40) soient en appui.

7. Dispositif pour la mise en oeuvre du procédé selon l'une des revendications précédentes, comprenant une table (1), avec au niveau de son extrémité une partie de table (7, 11) qui peut être relevée par rapport au plan horizontal de la table ainsi qu'un élément de pression (40) associé à cette partie de table, prévu au-dessus de la partie de table et qui peut se rapprocher de celle-ci, caractérisé en ce que la table (11) comporte à son extrémité opposée à la partie de table relevable (7, 11) une autre partie de table relevable (7, 11) et cette autre partie de table comporte au-dessus d'elle un élément de compression (40) qui peut se rapprocher de celle-ci, les deux parties de table (7, 11) pouvant être basculées autour d'axes de basculement parallèles, par un premier moyen moteur (16) et les éléments de pression (40) peuvent être rapprochés dans la direction de la partie de table (7) par des seconds moyens moteurs (34).

8. Dispositif selon la revendication 7, caractérisé par un châssis en portique (22) mobile verticalement, recevant deux supports (32) pivotés par les seconds moyens moteurs (34) pour l'élément de pression (40) monté dans chaque support (32), ainsi que des troisièmes moyens moteurs 43) logés dans chaque support (32) respectif, qui reçoivent les crochets de décharge (45) qui peuvent être mis en coopération avec les ergots de fixation (46) ou moyens analogues prévus dans les parties de table relevable (7).

9. Dispositif selon la revendication 7 ou 8, caractérisé en ce que les deux parties de table (7, 11) reçoivent entre elles une partie médiane (4).

10. Dispositif selon la revendication 9, caractérisé en ce qu'à chaque partie de table relevable (7) est associé un segment de pont (11) recouvrant partiellement chaque partie de table pivotante (7) et monté pivotant parallèlement à l'axe de pivotement (8) de la partie de table basculante (7), dans celle-ci ou à la partie médiane (4) voisine.

11. Dispositif selon l'une des revendications 7 à 10, caractérisé en ce que les moyens moteurs (16, 26, 34, 43, 51) du dispositif sont des vérins pneumatiques ou hydrauliques.

12. Dispositif selon l'une des revendications 7 à 11, caractérisé en ce que les éléments de pression sont des galets de pression (40) qui s'étendent en particulier sur tout le petit côté de la table (1).

13. Dispositif selon la revendication 12, caractérisé en ce que les éléments de pression (40) sont munis de dispositifs de freinage en particulier de dispositifs de freinage à couple de freinage réglable.

14. Dispositif selon l'une des revendications 7 à 13, caractérisé en ce qu'il est monté mobile horizontalement dans un bâti (17).
